# FASCICULE DE BREVET EUROPEEN

(11) **EP 2 317 408 B1**
(45) Date de publication et mention de la délivrance du brevet: **12.09.2012**
(21) Numéro de dépôt: 09174267.6
(22) Date de dépôt: 27.10.2009
(51) Int. Cl.: G04B 19/06, G04B 45/02

(54) **Pièce d'horlogerie**
Uhr
Timepiece

(43) Date de publication de la demande: 04.05.2011
(73) Titulaire: Télôs Watch SA, 2300 La Chaux-de-Fonds (CH)
(72) Inventeur: Orny, Franck-Charles-Cyril, 2300, La Chaux-de-Fonds (CH); Girardin, Johnny Frédéric, 2046, Fontaines (CH)
(74) Mandataire: GLN

(56) Documents cités:
- EP-A1- 1 840 680
- EP-A2- 0 488 249
- WO-A1-92/10795
- US-A1- 2009 080 294

## Description

### Domaine technique

La présente invention concerne une pièce d'horlogerie comportant un cadran présentant au moins une première ouverture laissant apparaitre alternativement des moyens d'affichage d'une première fonction ou au moins un fond.

### Etat de la technique

Une telle pièce est par exemple décrite dans le brevet français FR 16918. Cette pièce comprend un cadran comportant une ouverture au centre de laquelle se trouvent les aiguilles de l'heure et de la minute. Dans l'ouverture apparaissent également des chiffres permettant de lire l'heure et la minute, et présentant un premier aspect. Ces chiffres sont inscrits sur des volets mobiles pouvant s'ouvrir pour laisser apparaître dans l'ouverture un fond comportant des chiffres permettant de lire l'heure et la minute, et présentant un deuxième aspect différent du premier aspect.

Le brevet EP 1 840 680 décrit un module horloger ajustable sur un mouvement horloger, ledit module comportant un cadran rotatif comprenant une ouverture permettant de visualiser une complication du mouvement horloger ou une image. A cet effet, le cadran rotatif est monté de manière rotative sur un cadran de base et peut être pivoté d'un certain angle par l'action d'un poussoir de manière à pouvoir visualiser une autre complication ou image à travers l'ouverture.

On connaît également une pièce d'horlogerie, décrite dans le brevet US 4,941,137, fonctionnant selon le même principe : des chiffres permettant de lire l'heure et la minute, et présentant un premier aspect, sont inscrits sur des volets mobiles pouvant s'ouvrir pour laisser apparaître dans l'ouverture un fond comportant des décors, donnant à la pièce d'horlogerie un aspect différent.

Toutefois, ces pièces comportent des aiguilles d'heure et de minute qui restent visibles quel que soit l'aspect de la pièce d'horlogerie, et cela même si le fond est utilisé pour afficher une autre fonction dans la même ouverture. En particulier, le brevet US 4,941,137 décrit que les aiguilles d'heure et de minute restent apparentes même lorsque le fond décoré est visible. Ces aiguilles peuvent être gênantes pour un affichage correct du fond, en particulier lorsque le fond est utilisé pour afficher, dans la même ouverture, une deuxième fonction, indépendante de la première.

Les mécanismes connus ne permettent pas d'afficher, dans la même ouverture, alternativement deux fonctions différentes fonctionnant de manière indépendante et selon lesquelles l'une des fonctions serait totalement masquée lorsque l'autre fonction serait apparente.

La présente invention a pour but de proposer une pièce d'horlogerie pouvant présenter deux aspects différents, chaque aspect correspondant à l'affichage d'une fonction différente indépendante l'une de l'autre, dans la même ouverture d'un cadran, et chaque aspect étant maintenu pendant un temps souhaité.

La présente invention a également pour but de proposer une pièce d'horlogerie permettant de remplacer une fonction par une autre, dans la même ouverture, pour donner un aspect différent à la pièce, la fonction masquée pouvant réapparaitre dans l'ouverture sans avoir perdu d'information pendant son masquage, et sans utiliser de mémoire.

### Divulgation de l'invention

A cet effet, et conformément à la présente invention, il est proposé une pièce d'horlogerie comportant un cadran présentant au moins une première ouverture laissant apparaître alternativement des moyens d'affichage d'une première fonction ou au moins un fond, lesdits moyens d'affichage de la première fonction comprenant au moins un index. Selon l'invention, ladite pièce comprend des moyens de rétraction agencés pour coopérer avec lesdits moyens d'affichage de la première fonction et le fond de sorte que lesdits moyens d'affichage de la première fonction et le fond occupent ensemble l'une ou l'autre d'une première et seconde positions, la première position étant selon laquelle les moyens d'affichage de la première fonction apparaissent dans la première ouverture, le fond étant positionné derrière les moyens d'affichage de la première fonction par rapport à la surface de la première ouverture, donnant à la pièce un premier aspect, et la seconde position étant selon laquelle tous les moyens d'affichage de la première fonction sont non apparents, le fond occupant la première ouverture, donnant à la pièce un second aspect, le fond comprenant un logement agencé pour recevoir l'index lorsque les moyens d'affichage de la première fonction occupent la seconde position, et les moyens de rétraction comprenant un mécanisme ascenseur agencé pour avancer le fond par rapport à la première ouverture et masquer ledit index dans ledit logement lorsque les moyens d'affichage de la première fonction et le fond passent de la première à la seconde position, et pour reculer le fond par rapport à la première ouverture et libérer ledit index dudit logement lorsque les moyens d'affichage de la première fonction et le fond passent de la seconde à la première position. En outre, ladite pièce comprend un mécanisme d'entraînement dudit index, agencé pour entrainer ledit index lorsque les moyens d'affichage de la première fonction occupent la première position et éventuellement pour pouvoir continuer à entrainer ledit index lorsque les moyens d'affichage de la première fonction occupent la seconde position.

D'une manière avantageuse, le mécanisme d'entrainement de l'index est agencé pour entraîner également le fond de sorte que ledit fond a le même mouvement que l'index dans chacune des première et seconde positions.

Selon les variantes, les moyens d'affichage de la première fonction peuvent comprendre en outre au moins un premier volet comportant des informations liées à la première fonction, et les moyens de rétraction peuvent comprendre un mécanisme d'actionnement du premier volet agencé pour rétracter le premier volet hors de la première ouverture lorsque les moyens d'affichage de la première fonction et le fond passent de la première à la seconde position et pour positionner le premier volet dans la première ouverture lorsque les moyens d'affichage de la première fonction et le fond passent de la seconde à la première position.

Selon les variantes, la pièce d'horlogerie peut comprendre en outre des moyens d'affichage d'une deuxième fonction, ces moyens étant associés au fond et susceptibles d'apparaître dans la première ouverture avec ledit fond, et les moyens d'affichage de la deuxième fonction peuvent coopérer avec les moyens de rétraction de sorte que les moyens d'affichage de la première fonction et les moyens d'affichage de la deuxième fonction associés au fond occupent ensemble l'une ou l'autre des première et seconde positions, la première position étant selon laquelle les moyens d'affichage de la première fonction apparaissent dans la première ouverture, les moyens d'affichage de la deuxième fonction et le fond étant cachés derrière les moyens d'affichage de la première fonction par rapport à la première ouverture, et la seconde position étant selon laquelle tous les moyens d'affichage de la première fonction sont non apparents, les moyens d'affichage de la deuxième fonction et le fond occupant la première ouverture, ladite pièce comprenant en outre un mécanisme d'entrainement des moyens d'affichage de la deuxième fonction agencé pour entrainer les moyens d'affichage de la deuxième fonction lorsqu'ils occupent la seconde position et éventuellement pour pouvoir continuer à entrainer lesdits moyens d'affichage de la deuxième fonction lorsqu'ils occupent la première position.

D'une manière avantageuse, le mécanisme ascenseur des moyens de rétraction peut être agencé pour avancer les moyens d'affichage de la deuxième fonction et le fond par rapport à la première ouverture et masquer l'index dans le logement du fond lorsque les moyens d'affichage de la première fonction et les moyens d'affichage de la deuxième fonction associés au fond passent de la première à la seconde position, et pour reculer les moyens d'affichage de la deuxième fonction et le fond par rapport à la première ouverture et libérer l'index dudit logement lorsque les moyens d'affichage de la première fonction et les moyens d'affichage de la deuxième fonction associés au fond passent de la seconde à la première position.

Les moyens d'affichage de la deuxième fonction sont avantageusement libres en rotation par rapport au fond et sont entrainés indépendamment de l'index des moyens d'affichage de la première fonction.

D'une manière préférée, le mécanisme ascenseur des moyens de rétraction peut comprendre une première couronne mobile en rotation autour d'un axe, présentant une denture extérieure agencée pour coopérer avec un organe d'actionnement et au moins un secteur denté intérieur agencé pour actionner des doigts intérieurs, et une bague disposée à l'intérieur de la première couronne et mobile en rotation autour dudit axe, ladite bague comprenant des rainures latérales ascendantes et descendantes dans lesquelles circulent les doigts pour faire monter ou descendre la bague le long dudit axe lorsque la première couronne tourne, ladite bague portant le fond pour le faire monter ou descendre avec elle.

Quand la pièce comporte des moyens d'affichage d'une deuxième fonction, ladite bague porte le fond et les moyens d'affichage de la seconde fonction pour les faire monter ou descendre avec elle.

Selon les variantes, la pièce peut comprendre dans le cadran une deuxième ouverture dans laquelle apparaissent des moyens d'affichage d'une troisième fonction, ladite ouverture étant susceptible d'être obturée par au moins un second volet coopérant avec le premier volet de la première ouverture.

Selon les variantes, la pièce peut comprendre en outre au moins un troisième volet associé aux moyens d'affichage de la deuxième fonction et agencé pour apparaitre autour du cadran lorsque les moyens d'affichage de la deuxième fonction occupent la seconde position, ledit troisième volet étant actionné par l'intermédiaire du mécanisme d'actionnement du premier volet.

D'une manière avantageuse, le mécanisme d'actionnement du premier volet peut comprendre une seconde et une troisième couronnes, solidaires de la première couronne du mécanisme ascenseur, comportant des secteurs dentés, et concentriques à ladite première couronne, et au moins un inverseur agencé pour coopérer avec les seconde et la troisième couronnes d'une part et avec le premier volet d'autre part pour rétracter ou faire apparaitre ledit premier volet dans la première ouverture.

Avantageusement, la pièce peut comprendre un organe de commande extérieur des moyens de rétraction.

D'une manière préférée, la pièce peut en outre comprendre un barillet réservoir d'énergie coopérant avec un organe de remontage extérieur et agencé pour coopérer avec l'organe d'actionnement des moyens de rétraction pour les alimenter en énergie lorsque l'organe de commande extérieur des moyens de rétraction est actionné.

Selon une variante de réalisation, la première fonction peut être le quantième mensuel, la seconde fonction peut être un chronographe, et la troisième fonction peut être un affichage des heures et minutes.

### Brève description des dessins

D'autres détails de l'invention apparaîtront plus clairement à la lecture de la description qui suit, faite en référence aux dessins annexés dans lesquels :
- les figures 1 et 2 présentent une vue schématisée d'une pièce d'horlogerie selon l'invention, respectivement selon une première et une seconde configurations,
- la figure 3 est une vue en perspective d'un mouvement utilisé dans la pièce selon l'invention,
- la figure 4 est une vue détaillée du barillet réservoir d'énergie,
- la figure 5 est une vue de dessus des moyens de rétraction,
- les figures 6 et 7 sont des vues en perspective montrant respectivement l'avant et l'arrière des moyens de rétraction,
- les figures 8 et 9 représentent des vues en perspective coupées du mécanisme ascenseur, respectivement en position basse et en position haute,
- la figure 10 représente une vue de dessous en perspective des volets des première et deuxième ouvertures, en position fermée, et
- la figure 11 représente une vue de dessus des volets des première et deuxième ouvertures, en position fermée, et des volets portant
des divisions pour l'aiguille de chronographe en position rétractée. Modes de réalisation de l'invention

En référence à la figure 1, il est représenté une pièce d'horlogerie 1 selon l'invention, dans une première configuration.

Selon cette première configuration, la pièce 1 comprend un cadran 2 présentant à 6h une première ouverture 3 pour l'affichage d'une première fonction, à savoir le quantième du mois, au moyen d'une aiguille ou index 4a et de divisions 4b telles que des chiffres. Le cadran présente en outre à 12h une deuxième ouverture 5 pour l'affichage de l'heure, au moyen d'une aiguille d'heure 6a et de divisions 6b telles que des chiffres. La pièce 1 comprend également une aiguille de minute rétrograde 7 de 9h à 3h, et une aiguille de seconde 8 disposée au centre. Le fonctionnement des aiguilles d'heure, minute et seconde est connu de l'homme du métier et ne sera pas décrit ici plus en détail.

Dans cette première configuration, la première ouverture 3 est obturée par des volets 9a, 9b présentant chacun sur la ligne de joint une encoche pour le passage du canon de l'index 4a, dont le plan se trouve au-dessus des volets 9a, 9b de manière à indiquer le quantième lorsque les volets 9a, 9b sont fermés. Les divisions 4b pour la lecture du quantième sont inscrites sur les volets 9a, 9b de sorte que lesdits volets 9a, 9b forment le cadran pour la lecture du quantième lorsqu'ils sont fermés.

De même, la deuxième ouverture 5 est obturée par des volets 10a, 10b présentant chacun sur la ligne de joint une encoche pour le passage du canon de l'aiguille d'heure 6a, dont le plan se trouve au-dessus des volets 10a, 10b de manière à indiquer l'heure lorsque les volets 10a, 10b sont fermés. Les divisions 6b pour la lecture de l'heure sont inscrites sur les volets 10a, 10b de sorte que lesdits volets 10a, 10b forment le cadran pour la lecture de l'heure lorsqu'ils sont fermés.

En référence à la figure 2, il est représenté la même pièce d'horlogerie 1 que sur la figure 1, mais dans une deuxième configuration selon laquelle différents éléments apparents dans la première configuration ont été masqués et d'autres éléments non apparents dans la première configuration apparaissent, afin de donner un aspect différent à ladite pièce.

Dans cette deuxième configuration, les aiguilles d'heure 6a, de minute rétrograde 7 et de seconde 8 restent apparentes. Comme on le verra ci-après, l'aiguille de seconde 8 est utilisée dans cette deuxième configuration comme une aiguille de chronographe.

Dans la première ouverture 3, les volets 9a, 9b se sont rétractés sous le cadran 2 et l'index 4a n'est plus visible ou apparent. Le quantième est remplacé par une deuxième fonction, à savoir un compteur de chronographe 12 de 31 minutes, au moyen d'un mécanisme décrit ci-après. Des volets 13 portant des divisions pour l'aiguille de chronographe 8 apparaissent sur le pourtour du cadran 2.

Dans la deuxième ouverture 5, les volets 10a, 10b se sont rétractés sous le cadran 2 de manière à laisser apparaitre un cadran 14 comprenant des divisions 15 pour la lecture de l'heure et présentant un aspect différent de celui donné par les volets 10a, 10b fermés.

Les différents mécanismes permettant de passer de l'une à l'autre des configurations décrites ci-dessus sont décrits ci-après.

En référence à la figure 3, la pièce selon l'invention comprend un barillet 16 réservoir d'énergie, des moyens de rétraction 17 alimentés par ledit barillet 16, lesdits moyens de rétraction 17 comprenant un mécanisme ascenseur et un mécanisme d'actionnement des volets, et un volant d'inertie 18 pour réguler le temps de dévidage du barillet 16 réservoir d'énergie.

En référence aux figures 3 et 4, il est prévu pour le remontage du barillet 16 un organe de remontage extérieur qui est constitué d'une targette 20 montée sur une bascule 22. Sur la bascule 22 est montée de manière solidaire une crémaillère 23 coopérant avec un pignon 24 de démultiplication, solidaire d'une roue dentée 25 qui coopère avec un renvoi 26 coopérant lui-même avec un pignon 27 solidaire du tambour de barillet de manière à armer le ressort de barillet. Il est prévu un rochet (non représenté), solidaire du tambour de barillet, ainsi qu'un cliquet qui retient le barillet 16 par son arbre. Ce système oblige le ressort à se détendre en entrainant en rotation le barillet 16. Des sécurités peuvent être également prévues pour assurer le retour de la targette 20 en position initiale, et pour ne pas entraver le mouvement du barillet 16 en cas de manipulation intempestive de la targette 20.

Le mécanisme pour transférer l'énergie du barillet 16 aux moyens de rétraction 17 comprend un dispositif d'embrayage, du type tout-ou-rien, agencé pour pouvoir occuper deux positions, à savoir une position embrayée dans laquelle le dispositif d'embrayage permet de relier cinématiquement le barillet 16 aux moyens de rétraction 17, et une position débrayée dans laquelle le barillet 16 et les moyens de rétraction 17 ne sont pas reliés cinématiquement.

Le dispositif d'embrayage comprend un levier 28, basculant autour d'un axe 28a pour être mobile entre les deux positions débrayée/embrayée. Le levier 28 comporte un pignon d'embrayage 29, monté libre en rotation, et disposé de sorte qu'en position débrayée, il n'engrène pas avec le barillet 16, et qu'en position embrayée, il engrène avec le barillet 16.

Le levier 28 comporte à son extrémité supérieure une encoche 30 dont la fonction sera décrite ultérieurement.

Le pignon d'embrayage 29 engrène avec une roue 31 solidaire d'un pignon 32 qui engrène avec les moyens de rétraction 17, qui seront détaillés ci-après. La roue 31 et son pignon 32 constituent l'organe d'actionnement des moyens de rétraction.

La pièce d'horlogerie comprend également un organe de commande extérieur des moyens de rétraction agencé pour faire passer le levier de la position débrayée à la position embrayée, et libérer le barillet 16, de manière à alimenter les moyens de rétraction en énergie pour les mettre en mouvement, à la demande de l'utilisateur.

Dans la variante représentée, la targette 20, lorsqu'elle occupe sa position extrême, constitue cet organe de commande. A cet effet, il est prévu que la bascule 22 présente, du côté du levier 28, un bec 38, qui va heurter le levier 28 lorsque la targette 20 atteint sa position extrême, de sorte que ledit levier 28 pivote et passe en position embrayée. Il est également prévu un sautoir 35 comportant un bras 34 qui présente, sur son rebord du coté du levier 28, une dent 36 prévue pour venir se positionner automatiquement dans l'encoche 30 du levier 28 lorsque le levier 28 passe en position embrayée.

Entre la bascule 22 et le bras 34 est prévue une autre bascule 33 qui présente une gorge dans laquelle s'insère l'extrémité du bras 34, et un bec 37 agencé pour coopérer avec ledit bras 34. Les bascules 22 et 33 sont agencées pour que le bec 37 de la bascule 33 soulève le bras 34 et dégage la dent 36 de l'encoche 30 lorsque la targette 20 et la bascule 22 reprennent leurs positions initiales, ceci afin de libérer le levier 28 pour qu'il puisse reprendre sa position débrayée.

Le dispositif d'embrayage comprend également un ressort de rappel (non représenté) solidaire du levier 28 et permettant de ramener le levier 28 de la position embrayée à la position débrayée.

En référence aux figures 5 à 7, les moyens de rétraction 17 comprennent tout d'abord un mécanisme ascenseur comprenant une première couronne 40 mobile en rotation autour d'un axe 41, qui, comme on le verra ci-après, est également l'axe des moyens d'affichage du quantième et du compteur de chronographe. L'homme du métier sait calculer les dimensions et le nombre de dents des dentures utilisées de sorte que lorsque la targette est déplacée d'environ 30°, le barillet 16 tourne de deux tours, entrainant la première couronne 40 en rotation d'1/2 tour.

La première couronne 40 présente une denture extérieure engrenant avec le pignon 32, et un secteur denté intérieur 40a engrenant avec un pignon 42 monté fou sur un pont 47, le pignon 42 engrenant avec une couronne intérieure 43, disposée à l'intérieur de la première couronne 40 et mobile en rotation autour de l'axe 41. La paroi intérieure de la couronne 43 comporte quatre doigts 44 intérieurs répartis de 90° le long de la couronne 43.

Le mécanisme ascenseur comprend également une bague 45 disposée concentriquement à l'intérieur de la première couronne 40 et de la couronne intérieure 43. Comme le montre la figure 6 ou 7, la bague 45 comprend sur ses parois latérales deux rainures 46 ascendantes et descendantes opposées formant chacune un Λ. Les rainures 46 sont disposées de sorte que chaque rainure 46 s'étend entre deux doigts 44 consécutifs opposés, l'espace entre les parois latérales portant les rainures 46 étant laissé libre pour le passage des éléments des mécanismes d'entrainement des moyens d'affichage des première et seconde fonctions. Les doigts 44, entrainés par la couronne intérieure 43, circulent chacun leur tour dans les rainures 46 pour monter et descendre la bague 45 le long de l'axe 41 lorsque la première couronne 40 tourne d'1/2 tour. Deux goupilles verticales 105, solidaires du bâti, sont disposées dans des logements 106 prévus dans la bague 45 et peuvent y coulisser de manière à guider la bague en translation verticale lorsqu'elle monte ou descend.

En référence aux figures 8 et 9, la bague 45 porte un socle 48 portant lui-même un plateau 49 et un fond 50. Le plateau 49 est solidaire du socle 48, et comprend une creusure 49a dans laquelle se place le fond 50, qui est agencé pour tourner librement par rapport au socle 48 et au plateau 49. La bague 45 comprend en outre un rebord supérieur de manière à venir recouvrir le pourtour du socle 48.

Le fond 50 comprend un logement 51 correspondant à la découpe de l'index 4a. De préférence, la couleur du fond 50 est la même que celle de l'index 4a, de sorte que l'index 4a peut devenir non apparent lorsqu'il repose dans son logement 51.

Le fond 50 comprend également une ouverture en son centre pour le passage du canon 52 de l'index 4a. Ce canon 52 est solidaire de l'arbre 53a de la roue de quantième 53, l'ensemble constituant les moyens d'entrainement de l'index 4a. La roue de quantième 53 est disposée sous la bague 45, et coopère de manière classique avec des moyens d'actionnement de la roue de quantième, qui sont connus de l'homme du métier et qu'il n'est pas nécessaire de décrire en détails.

Au niveau de son ouverture centrale, le fond 50 comprend des parois verticales périphériques 50a définissant un logement dans lequel peut venir se placer le canon 52. Les parois 50a se prolongent par un rebord perpendiculaire 50b périphérique qui repose sur le socle 48.

Le fond 50 est entrainé en rotation par les moyens d'entrainement du quantième. A cet effet, des goupilles verticales 55 solidaires du rebord 50b du fond 50 pénètrent dans des logements 56 prévus dans le canon 52 et sont ainsi solidaires en rotation avec ledit canon 52, de sorte que l'index 4a et le fond 50 tournent à la même vitesse. Ainsi, l'index 4a placé au départ au-dessus de son logement 51, reste toujours au-dessus dudit logement 51 pour pouvoir y pénétrer lorsque l'utilisateur souhaite changer l'aspect de sa montre. Par ailleurs, les goupilles 55 sont disposées dans les logements 56 de manière à pouvoir y coulisser en translation le long de l'axe 41 et permettre au fond 50 d'avancer ou de reculer lorsque la bague 45 monte ou descend.

Le plateau 49 comporte sur son rebord des chiffres indiquant les minutes pour l'affichage des minutes du compteur de chronographe, constituant des moyens d'affichage 12 de la deuxième fonction qui apparaissent sur la figure 2. Les minutes sont affichées au moyen d'un index 58 prévu sur le bâti. Le plateau 49 est percé en son centre pour le passage des parois 50a du fond 50.

Le plateau 49 est entrainé par les moyens d'entrainement utilisés traditionnellement dans un chronographe, à savoir un coeur 62 dont l'arbre 61 est coaxial à l'arbre 53a de la roue de quantième, et une roue de compteur minutes 63, solidaire du coeur 62. Le coeur 62 et la roue de compteur minutes 63 sont disposés sous le socle 48 et sous la bague 45. Le coeur 62 et la roue de compteur minutes 63 coopèrent avec des moyens d'actionnement utilisés classiquement dans un chronographe, connus de l'homme du métier et qu'il n'est pas nécessaire de décrire en détails.

Le socle 48 est solidaire d'un disque 60 disposé au centre du socle 48, autour de l'arbre 61, ledit disque 60 présentant un rebord de manière à recouvrir le pourtour du rebord périphérique 50b du fond 50.

Par ailleurs, des goupilles verticales 64 sont fixées dans la roue de compteur minutes 63, et viennent se positionner dans une creusure prévue dans le canon 52. Le coeur 62, le socle 48 et le disque 60 comportent des orifices dans lesquels passent les goupilles verticales 64. Ainsi, les goupilles 64 entrainent en rotation le disque 60, le socle 48 et donc le plateau 49 lorsque le coeur 62 et la roue compteur de minutes 63 tournent. De plus, le socle 48, le plateau 49 et le disque 60 peuvent coulisser, autour des goupilles 64, le long de l'axe 41 et avancer ou reculer lorsque la bague 45 monte ou descend.

Tous les éléments du mécanisme ascenseur ont pour axe central l'axe 41.

Le mécanisme ascenseur permet de monter et descendre le plateau 49 et le fond 50, les moyens d'entrainement (roue de quantième et coeur et roue compteur des minutes) restant immobiles en translation. Le plateau 49 et le fond 50 ne coopèrent pas entre eux, et sont entrainés par des moyens d'entrainement indépendants qui peuvent continuer à fonctionner quelle que soit la position montée ou descendue du plateau 49 et du fond 50.

Les moyens de rétraction 17 comprennent également un mécanisme d'actionnement des volets. D'une manière avantageuse, le même mécanisme est utilisé pour actionner l'ensemble des volets utilisés.

En référence à la figure 10, chaque volet 9a, 9b de la première ouverture 3 est associé au volet 10b, 10a diamétralement opposé de la deuxième ouverture 5, de manière à former une seule pièce. Ainsi, le volet 9a est rendu solidaire du volet 10b par l'intermédiaire d'un noyau 70a et le volet 9b est rendu solidaire du volet 10a par l'intermédiaire d'un noyau 70b. Les couples de volet sont montés pivotant au niveau des noyaux 70a, 70b autour d'un axe 71 correspondant à l'axe de la pièce.

Les volets 9a, 9b coopèrent directement avec le mécanisme d'actionnement des volets. En référence aux figures 6 et 7, le mécanisme d'actionnement des volets 9a, 9b comprend une seconde couronne 72 et une troisième couronne 73, concentriques à la première couronne 40. Les trois couronnes 40, 72 et 73 sont solidaires. La seconde couronne 72, disposée juste sous la première couronne comporte un secteur denté s'étendant sur 120°. La troisième couronne 73, disposées sous la seconde couronne 73, comporte un secteur denté s'étendant sur 120° mais diamétralement opposé au secteur denté de ladite seconde couronne 73.

Le mécanisme d'actionnement des volets comprend également deux inverseurs 74, 75, agencés pour coopérer d'une part avec les dentures des seconde et troisième couronnes 72, 73, et d'autre part avec une denture 65 prévue sur le pourtour des volets 9a, 9b.

Plus particulièrement, et en référence aux figures 6 et 7, chaque inverseur 74, 75 comprend un ensemble de trois pignons 76, 77, 78 superposés et solidaires en rotation et un quatrième pignon 79 engrenant avec le premier pignon 76. Le troisième pignon 78 engrène avec la denture 65 d'un volet 9a, 9b. Le quatrième pignon 79 est suffisamment épais pour engrener également avec une première roue 80 d'un premier renvoi 81 à double étage, cette roue 80 étant placée plus haut que le premier pignon 76 de manière à ne pas engrener avec lui. Le deuxième pignon 77 engrène avec la deuxième roue 82 du premier renvoi 81. La première roue 80 engrène avec un premier pignon 83 d'un deuxième renvoi 84 à double étage et la deuxième roue 82 engrène avec un deuxième pignon 85 dudit deuxième renvoi 84. La première roue 83 engrène avec le secteur denté de la deuxième couronne 72 et la deuxième roue 85 engrène avec le secteur denté de la troisième couronne 73. Les roues 80, 82 d'une part et les roues 83, 85 d'autre part sont montées libres en rotation l'une par rapport à l'autre.

Comme on le verra ci-après l'inverseur 74, 75 permet d'ouvrir et fermer successivement les volets 9a, 9b par la seule action de la première couronne 40 qui tourne toujours dans le même sens.

Les volets 10a, 10b étant solidaires des volets 9b, 9a s'ouvrent et se ferment en même temps.

Par ailleurs, en référence aux figures 10 et 11, les volets 10a, 10b comprennent à leur extrémité supérieure une patte 88, 89 dans lesquelles sont disposées des goupilles 90, 91 verticales. Les goupilles 90, 91 sont agencées pour se déplacer le long des éléments 13a du volet 13 lorsque les volets 10a, 10b s'ouvrent et pour pousser lesdits éléments 13a vers l'intérieur de sorte qu'ils apparaissent dans le cadran 2. Chaque extrémité 93 des éléments 13a du volet 13 comprend un bec qui repose sur l'extrémité 94 des éléments 13b du volet 13 de manière à pousser lesdits éléments 13b vers l'intérieur pour qu'ils apparaissent dans le cadran 2 lorsque les éléments 13a sont eux-mêmes poussés vers l'intérieur. Les éléments 13a, 13b sont en forme d'arc et sont respectivement divisés en deux parties montées sur un axe 95a, 95b. Les éléments 13a, 13b comprennent également un ressort de rappel leur permettant de revenir en position rétractée lorsque les volets 10a, 10b se referment et que les goupilles 90, 91 n'exercent progressivement plus de pression sur les éléments 13a du volet 13.

Enfin, le volant d'inertie 18, comprenant une masse 102, coopère avec la première couronne 40 par l'intermédiaire d'un train d'engrenage multiplicateur (non représenté), et est utilisé pour régulariser le mouvement lors des changements de configuration de la pièce. Le volant d'inertie 18 est de construction connue de l'homme du métier.

Les changements de configuration de la pièce se font de la façon suivante, en partant de la configuration représentée sur la figure 1, le mécanisme ascenseur étant dans la position représentée sur la figure 8 : la targette 20 est actionnée de manière à armer le barillet 16. Avant d'actionner la targette 20, un mécanisme ramène à 12h l'aiguille de seconde 8. Lorsque la targette 20 est actionnée, la bascule 22 fait pivoter le levier 28 en position embrayée. La dent 36 du sautoir 35 s'engage dans l'encoche 30 du levier 28 pour le maintenir en position embrayée. Le barillet 16 communique alors son énergie au pignon 29, puis à la roue 31 et au pignon 32 de manière à faire tourner la première couronne 40 d'1/2 tour.

Le mécanisme d'actionnement des volets se met alors en route.

Lorsque la première couronne 40 tourne dans le sens anti-horaire, la deuxième 72 tourne également dans le sens anti-horaire, et est positionnée de sorte que son secteur denté coopère avec le pignon 83, engrenant lui-même avec la roue 82 qui engrène avec le pignon 77. Le pignon 77 tourne avec le pignon 78 dans le sens horaire pour entrainer l'ouverture des volets 9b et 10a. Le pignon 76 engrène avec le pignon 79 qui engrène avec la roue 80 puis le pignon 85. Aucun secteur denté ne se trouvant au niveau du pignon 85, celui-ci n'a pas d'effet. L'inverseur 75 agit de la même façon mais dans le sens opposé avec les volets 9a et 10b, le deuxième pignon du deuxième renvoi coopérant avec le secteur denté de la troisième couronne 73. Lorsque la première couronne 40 a tourné d'1/2 tour, les volets 9a, 9b de la première ouverture 3 et les volets 10a, 10 b de la deuxième ouverture 5 sont ouverts de manière à laisser apparaitre dans lesdites ouvertures 3 et 5, le compteur de chronographe 12 et le cadran 14.

De plus, dans le même temps, les volets 13, poussés par les goupilles 90, 91 des volets 10a, 10b, sont apparus sur le pourtour du cadran 2.

Le secteur denté intérieur 40a de la première couronne 40 est disposé et dimensionné de sorte qu'il coopère avec le pignon 42 lorsque les volets 9a, 9b et 10a, 10b sont pratiquement ouverts et également lorsque la bague 45 est pratiquement entièrement redescendue. Le secteur denté 40a peut être remplacé par deux secteurs dentés ou une denture complète sur 360°. L'homme du métier sait placer et dimensionner le secteur denté intérieur 40a en fonction de la coordination souhaitée entre le mécanisme d'actionnement des volets et le mécanisme ascenseur.

Lorsque les volets 9a, 9b, 10a, 10b sont pratiquement ouverts et que les volets 13 sont apparus, la première couronne 40 a tourné de sorte que le secteur denté intérieur 40a arrive au niveau du pignon 42 et l'entraine en rotation. La roue 43 pivote alors par l'intermédiaire du pignon 42 de manière à faire tourner les doigts 44 d'1/8 de tour. Au départ, un doigt 44 est engagé dans chacune des rainures 46 de la bague 45 de sorte que chaque doigt se situe dans la pointe du Λ de la rainure 46. Lorsque les doigts 44 tournent, ils avancent dans la rainure 46 descendante d'1/8 de tour en faisant monter la bague 45. Lorsque la bague 45 monte, elle avance le socle 48, et donc le plateau 49 et le fond 50 vers la première ouverture 3. Le fond 50 s'avance, les goupilles 55 coulissant dans le canon 52, jusqu'à ce que l'index 4a pénètre dans son logement 51 de sorte qu'il se confond avec le fond 50 et devient non apparent. La roue de quantième 53 n'est pas affectée par le mouvement de la bague 45, et continue à faire tourner l'index 4a et le fond 50 au moyen des goupilles 55. Ainsi, le quantième continue à fonctionner même lorsque cette fonction n'est pas apparente, sans utiliser de mémoire.

En même temps que le fond 50, le plateau 49 s'avance dans la première ouverture 3, le socle 48 et le disque 60 coulissent le long des goupilles 64, de manière à faire apparaitre dans ladite première ouverture le compteur de chronographe 12.

Le mouvement de montée de la bague 45 se termine lorsque les doigts 44 s'éloignent des rainures 46 descendantes et que les autres doigts 44 s'approchent des rainures 46 ascendantes. Le mécanisme ascenseur est alors dans la position représentée sur la figure 9.

Lorsque la première couronne 40 a effectué son demi-tour, la targette 20 et la bascule 22 sont revenues en position initiale de sorte que le levier 28 passe en position débrayée. Le barillet 16 n'alimente plus la première couronne 40 qui cesse de tourner.

Ainsi, la pièce est dans la configuration représentée sur la figure 2, et présente un aspect différent de celui de la figure 1. Cette configuration est maintenue tant que l'utilisateur n'appuie pas de nouveau sur la targette 20.

Le compteur de chronographe peut alors être utilisé de manière traditionnelle, la rotation de la roue de compteur minutes 63 et du coeur 62 entrainant la rotation du plateau 49 par l'intermédiaire des goupilles 64. Le nombre de minutes s'affiche au moyen du plateau 49 et de l'index 58.

Lorsque l'utilisateur souhaite retrouver la configuration de la figure 1, il actionne de nouveau la targette 20 de manière à transmettre l'énergie du barillet 16 à la première couronne 40 pour la faire tourner d'1/2 tour.

Le secteur denté intérieur 40a se trouvant encore au niveau du pignon 42, la rotation de la première couronne 40 entraine la rotation de la roue 43.

Les doigts 44 qui s'étaient approchés des rainures 46 ascendantes avancent alors dans ces rainures, de sorte que la bague 45 descend et s'éloigne de la première ouverture 3. Lorsque la bague 45 descend, elle appuie par son rebord supérieur sur le socle 48 de manière à faire reculer le socle 48, le disque 60 et le plateau 49 en les faisant coulisser le long des goupilles 64. Le disque 60 en descendant, fait également descendre le fond 50, les goupilles 55 coulissant dans le canon 52. Ainsi, l'index 4a est libéré de son logement 51. On retrouve la configuration de la figure 8. Le quantième ayant continué à fonctionner par la rotation du fond et de l'index 4a masqué dans son logement 51, l'index 4a n'a pas perdu l'information et affiche toujours le quantième correct. Ainsi, le mécanisme de l'invention ne nécessite pas de mémoire.

Une fois que la bague 45 est pratiquement entièrement redescendue, le mécanisme d'actionnement des volets se met en route.

Les première, deuxième et troisième couronnes 40, 72, 73 ayant tourné une première fois d'1/2 tour, c'est maintenant le secteur denté de la troisième couronne 73 qui est positionné de sorte qu'il coopère avec le deuxième pignon 85 du deuxième renvoi 84, qui engrène avec la deuxième roue 80 du premier renvoi 81. La roue 80 engrène avec le pignon 79 pour le faire tourner dans le sens horaire, le pignon 79 engrenant avec le pignon 76 en le faisant tourner dans le sens antihoraire. Le pignon 76 tourne avec le pignon 78 dans le sens antihoraire pour entrainer la fermeture des volets 9b et 10a.

Le pignon 76 entraine également le pignon 77 qui engrène avec la roue 82 puis le pignon 83. Aucun secteur denté ne se trouvant au niveau du pignon 83, celui-ci n'a pas d'effet. L'inverseur 75 agit de la même façon mais dans le sens opposé avec les volets 9a et 10b, le premier pignon du deuxième renvoi coopérant avec le secteur denté de la deuxième couronne 72.

Lorsque la première couronne 40 a tourné d'1/2 tour, les volets 9a, 9b de la première ouverture 3 et les volets 10a, 10 b de la deuxième ouverture 5 sont fermés de manière à laisser apparaitre dans lesdites ouvertures 3 et 5, les divisions 4b et l'index 4a de quantième et les divisions 6b pour indiquer l'heure. Les première, deuxième et troisième couronnes 40, 72, 73 sont revenues en position initiale. De même, la targette 20 et la bascule 22 sont revenues en position initiale de sorte que le levier 28 passe en position débrayée. Le barillet 16 n'alimente plus la première couronne 40 qui cesse de tourner.

De plus, dans le même temps, les volets 13, n'étant progressivement plus poussés par les goupilles 90, 91 des volets 10a, 10b, se sont rétractés et n'apparaissent plus sur le pourtour du cadran 2. Ainsi, la pièce retrouve la configuration représentée sur la figure 1. Cette configuration est maintenue tant que l'utilisateur n'appuie pas de nouveau sur la targette 20 pour recommencer le cycle de transformations.

Il est bien évident que l'invention n'est pas limitée à la variante de réalisation décrite ci-dessus. Notamment, la pièce peut être réalisée de sorte qu'une seule fonction s'affiche dans la première ouverture 3, au moyen des volets 9a, 9b et de l'index 4a. Le plateau 49 ne comporte aucune indication et est réalisé de la même couleur que le fond 50. Ainsi, lorsque les volets 9a, 9b sont ouverts et que l'index 4a est masqué dans le fond 50, la première ouverture 3 apparait inoccupée. Si le cadran 2 est réalisé de la même couleur que le fond 50 et le plateau 49, alors la première ouverture 3 devient non apparente. Selon la fonction affichée dans la première ouverture 3, il est possible de ne pas avoir besoin des volets 9a, 9b. Dans ce cas, les volets 10a, 10b pourront être actionnés par un mécanisme propre ou pourront être supprimés.

Par ailleurs, les fonctions affichées dans les ouvertures ne sont pas limitées aux exemples décrits. Ces fonctions peuvent également concerner des sonneries, différents compteurs d'un chronographe, ou toute autre fonction qui peut être affichée dans une pièce d'horlogerie.

Enfin, le mécanisme ascenseur n'est pas limité à « l'empilement » de deux fonctions. Il peut comprendre des positions intermédiaires, associées à d'autres fonctions « empilées » les unes sur les autres, se masquant dans les moyens d'affichage de la fonction la plus inférieure, des volets correspondants étant prévus pour découvrir ou cacher ces fonctions supplémentaires.

## Revendications

1. Pièce d'horlogerie (1) comportant un cadran (2) présentant au moins une première ouverture (3) laissant apparaître alternativement des moyens d'affichage (4a, 9a, 9b) d'une première fonction ou au moins un fond (50), lesdits moyens d'affichage (4a, 9a, 9b) de la première fonction comprenant au moins un index (4a), **caractérisée en ce que** ladite pièce comprend des moyens de rétraction (17) agencés pour coopérer avec lesdits moyens d'affichage (4a, 9a, 9b) de la première fonction et le fond (50) de sorte que lesdits moyens d'affichage (4a, 9a, 9b) de la première fonction et le fond (50) occupent ensemble l'une ou l'autre d'une première et seconde positions, la première position étant selon laquelle les moyens d'affichage (4a, 9a, 9b) de la première fonction apparaissent dans la première ouverture (3), le fond (50) étant positionné derrière les moyens d'affichage (4a, 9a, 9b) de la première fonction par rapport à la première ouverture (3), donnant à la pièce un premier aspect, et la seconde position étant selon laquelle tous les moyens d'affichage (4a, 9a, 9b) de la première fonction sont non apparents, le fond (50) occupant la première ouverture (3), donnant à la pièce un second aspect, le fond (50) comprenant un logement (51) agencé pour recevoir l'index (4a) lorsque les moyens d'affichage (4a, 9a, 9b) de la première fonction occupent la seconde position, **en ce que** les moyens de rétraction (17) comprennent un mécanisme ascenseur agencé pour avancer le fond (50) par rapport à la première ouverture (3) et masquer ledit index dans ledit logement (51) lorsque les moyens d'affichage (4a, 9a, 9b) de la première fonction et le fond (50) passent de la première à la seconde position, et pour reculer le fond (50) par rapport à la première ouverture (3) et libérer ledit index dudit logement (51) lorsque les moyens d'affichage (4a, 9a, 9b) de la première fonction et le fond (50) passent de la seconde à la première position, et **en ce que** ladite pièce comprend en outre un mécanisme d'entraînement de l'index (4a), agencé pour entraîner ledit index (4a) lorsque les moyens d'affichage (4a, 9a, 9b) de la première fonction occupent la première position et éventuellement pour pouvoir continuer à entraîner ledit index (4a) lorsque lesdits moyens d'affichage (4a, 9a, 9b) de la première fonction occupent la seconde position.

2. Pièce selon la revendication 1, **caractérisée en ce que** le mécanisme d'entraînement de l'index (4a) est agencé pour entraîner également le fond (50) de sorte que ledit fond (50) a le même mouvement que l'index (4a) dans chacune des première et seconde positions.

3. Pièce selon l'une quelconque des revendications précédentes, **caractérisée en ce que** les moyens d'affichage (4a, 4b) de la première fonction comprennent en outre au moins un premier volet (9a, 9b) comportant des informations liées à la première fonction, et **en ce que** les moyens de rétraction (17) comprennent un mécanisme d'actionnement du premier volet (9a, 9b) agencé pour rétracter le premier volet (9a, 9b) hors de la première ouverture (3) lorsque les moyens d'affichage (4a, 9a, 9b) de la première fonction et le fond (50) passent de la première à la seconde position et pour positionner le premier volet (9a, 9b) dans la première ouverture (3) lorsque les moyens d'affichage (4a, 9a, 9b) de la première fonction et le fond passent de la seconde à la première position.

4. Pièce selon l'une quelconque des revendications précédentes, **caractérisée en ce qu'**elle comprend en outre des moyens d'affichage (49) d'une deuxième fonction, ces moyens étant associés au fond (50) et susceptibles d'apparaître dans la première ouverture (3) avec ledit fond (50), **en ce que** les moyens d'affichage (49) de la deuxième fonction coopèrent avec les moyens de rétraction (17) de sorte que les moyens d'affichage (4a, 9a, 9b) de la première fonction et les moyens d'affichage (49) de la deuxième fonction associés au fond (50) occupent ensemble l'une ou l'autre des première et seconde positions, la première position étant selon laquelle les moyens d'affichage (4a, 9a, 9b) de la première fonction apparaissent dans la première ouverture (3), les moyens d'affichage (49) de la deuxième fonction et le fond (50) étant cachés derrière les moyens d'affichage (4a, 9a, 9b) de la première fonction par rapport à la première ouverture (3), et la seconde position étant selon laquelle tous les moyens d'affichage (4a, 9a, 9b) de la première fonction sont non apparents, les moyens d'affichage (49) de la deuxième fonction et le fond (50) occupant la première ouverture (3), et **en ce que** ladite pièce comprend en outre un mécanisme d'entraînement des moyens d'affichage (49) de la deuxième fonction agencé pour entraîner les moyens d'affichage (49) de la deuxième fonction lorsqu'ils occupent la seconde position et éventuellement pour pouvoir continuer à entrainer lesdits moyens d'affichage (49) de la deuxième fonction lorsqu'ils occupent la première position.

5. Pièce selon la revendication 4, **caractérisée en ce que** le mécanisme ascenseur des moyens de rétraction (17) est agencé pour avancer les moyens d'affichage (49) de la deuxième fonction et le fond (50) par rapport à la première ouverture (3) et masquer l'index (4a) dans le logement (51) du fond (50) lorsque les moyens d'affichage (4a, 9a, 9b) de la première fonction et les moyens d'affichage (49) de la deuxième fonction associés au fond (50) passent de la première à la seconde position, et pour reculer les moyens d'affichage (49) de la deuxième fonction et le fond (50) par rapport à la première ouverture (3) et libérer l'index (4a) dudit logement (51) lorsque les moyens d'affichage (4a, 9a, 9b) de la première fonction et les moyens d'affichage (49) de la deuxième fonction associés au fond (50) passent de la seconde à la première position.

6. Pièce selon l'une quelconque des revendications 4 et 5, **caractérisée en ce que** les moyens d'affichage (49) de la deuxième fonction sont libres en rotation par rapport au fond (50) et sont entrainés indépendamment de l'index (4a) des moyens d'affichage (4a, 9a, 9b) de la première fonction.

7. Pièce selon l'une quelconque des revendications précédentes, **caractérisée en ce que** le mécanisme ascenseur des moyens de rétraction (17) comprend une première couronne (40) mobile en rotation autour d'un axe (41), présentant une denture extérieure agencée pour coopérer avec un organe d'actionnement (31, 32) et au moins un secteur denté (40a) intérieur agencé pour actionner des doigts intérieurs (44), et une bague (45) disposée à l'intérieur de la première couronne (40) et mobile en rotation autour dudit axe (41), ladite bague (45) comprenant des rainures latérales (46) ascendantes et descendantes dans lesquelles circulent les doigts (44) pour faire monter ou descendre la bague (45) le long dudit axe (41) lorsque la première couronne (40) tourne, ladite bague (45) portant le fond (50) pour le faire monter ou descendre avec elle.

8. Pièce selon les revendications 5 et 7, **caractérisée en ce que** ladite bague (45) porte le fond (50) et les moyens d'affichage (49) de la seconde fonction pour les faire monter ou descendre avec elle.

9. Pièce selon la revendication 3, **caractérisée en ce qu'**elle comprend dans le cadran (2) une deuxième ouverture (5) dans laquelle apparaissent des moyens d'affichage (6a, 10a, 10b) d'une troisième fonction, ladite ouverture (5) étant susceptible d'être obturée par au moins un second volet (10a, 10b) coopérant avec le premier volet (9a, 9b) de la première ouverture (3).

10. Pièce selon les revendications 3 et 4, **caractérisée en ce qu'**elle comprend en outre au moins un troisième volet (13) associé aux moyens d'affichage (49) de la deuxième fonction et agencé pour apparaitre autour du cadran (2) lorsque les moyens d'affichage (49) de la deuxième fonction occupent la seconde position, ledit troisième volet (13) étant actionné par l'intermédiaire du mécanisme d'actionnement du premier volet (9a, 9b).

11. Pièce selon les revendications 3 et 7, **caractérisée en ce que** le mécanisme d'actionnement du premier volet (9a, 9b) comprend une seconde (72) et une troisième (73) couronnes, solidaires de la première couronne (40) du mécanisme ascenseur, comportant des secteurs dentés, et concentriques à ladite première couronne (40), et au moins un inverseur (74, 75) agencé pour coopérer avec les seconde (72) et la troisième (73) couronnes d'une part et avec le premier volet (9a, 9b) d'autre part pour rétracter ou faire apparaître ledit premier volet (9a, 9b) dans la première ouverture (3).

12. Pièce selon l'une quelconque des revendications précédentes, **caractérisée en ce qu'**elle comprend un organe de commande (20) extérieur des moyens de rétraction (17).

13. Pièce selon les revendications 7 et 12, **caractérisée en ce qu'**elle comprend un barillet (16) réservoir d'énergie coopérant avec un organe de remontage (20) extérieur et agencé pour coopérer avec l'organe d'actionnement (31, 32) des moyens de rétraction (17) pour les alimenter en énergie lorsque l'organe de commande (20) extérieur des moyens de rétraction (17) est actionné.

14. Pièce selon l'une quelconque des revendications précédentes, **caractérisée en ce que** la première fonction est le quantième mensuel.

15. Pièce selon la revendication 4, **caractérisée en ce que** la seconde fonction est un chronographe.

16. Pièce selon la revendication 9, **caractérisée en ce que** la troisième fonction est un affichage des heures et minutes.

## Claims

1. A timepiece (1) comprising a dial (2) having at least one first opening (3) alternatingly showing display means (4a, 9a, 9b) for a first function or at least one bottom (50), said display means (4a, 9a, 9b) for the first function comprising at least one index (4a), **characterized in that** said timepiece comprises retraction means (17) arranged to cooperate with said display means (4a, 9a, 9b) for the first function and the bottom (50) such that said display means (4a, 9a, 9b) for the first function and the bottom (50) together occupy one or the other of a first and a second position, the first position being that in which the display means (4a, 9a, 9b) for the first function appear in the first opening (3), the bottom (50) being positioned behind the display means (4a, 9a, 9b) for the first function relative to the first opening (3), giving the timepiece a first appearance, and the second position being that in which all of the display means (4a, 9a, 9b) for the first function are not visible, the bottom (50) occupying the first opening (3), giving the timepiece a second appearance, the bottom (50) comprising a housing (51) arranged to receive the index (4a) when the display means (4a, 9a, 9b) for the first function are in the second position, **in that** the retraction means (17) comprise an elevator mechanism arranged to advance the bottom (50) relative to the first opening (3) and hide said index in said housing (51) when the display means (4a, 9a, 9b) for the first function and the bottom (50) go from the first position to the second position, and to withdraw the bottom (50) relative to the first opening (3) and free said index from said housing (51) when the display means (4a, 9a, 9b) for the first function and the bottom (50) go from the second position to the first position, and **in that** said timepiece also comprises a mechanism for driving said index (4a) when the display means (4a, 9a, 9b) for the first function are in the first position and possibly to be able to continue to drive said index (4a) when said display means (4a, 9a, 9b) for the first function are in the second position.

2. The timepiece according to claim 1, **characterized in that** the mechanism for driving the index (4a) is arranged also to drive the bottom (50) such that said bottom (50) has the same movement as the index (4a) in each of the first and second positions.

3. The timepiece according to any one of the preceding claims, **characterized in that** the display means (4a, 4b) for the first function also comprise at least one first shutter (9a, 9b) having information related to the first function, and **in that** the retraction means (17) comprise a mechanism for actuating the first shutter (9a, 9b) arranged to retract the first shutter (9a, 9b) outside the first opening (3) when the display means (4a, 9a, 9b) for the first function and the bottom (50) go from the first position to the second position and to position the first shutter (9a, 9b) in the first opening (3) when the display means (4a, 9a, 9b) for the first function and the bottom go from the second position to the first position.

4. The timepiece according to any one of the preceding claims, **characterized in that** it also comprises display means (49) for a second function, said means being associated with the bottom (50) and capable of appearing in the first opening (3) with said bottom (50), **in that** the display means (49) for the second function cooperate with the retraction means (17) such that the display means (4a, 9a, 9b) for the first function and the display means (49) for the second function associated with the bottom (50) together occupy one or the other of the first and second positions, the first position being that according to which the display means (4a, 9a, 9b) for the first function appear in the first opening (3), the display means (49) for the second function and the bottom (50) being hidden behind the display means (4a, 9a, 9b) for the first function relative to the first opening (3), and the second position being that according to which all of the display means (4a, 9a 9b) for the first function are not visible, the display means (49) for the second function and the bottom (50) being the first opening (3), and **in that** said timepiece also comprises a mechanism for driving the display means (49) for the second function arranged to drive the display means (49) for the second function when they are in the second position and possibly to be able to continue to drive said display means (49) for the second function when they are in the first position.

5. The timepiece according to claim 4, **characterized in that** the elevator mechanism of the retraction means (17) is arranged to advance the display means (49) for the second function and the bottom (50) relative to the first opening (3) and conceal the index (4a) in the housing (51) of the bottom (50) when the display means (4a, 9a, 9b) for the first function and the display means (49) for the second function associated with the bottom (50) go from the first position to the second position, and to withdraw the display means (49) for the second function and the bottom (50) relative to the first opening (3) and free the index (4a) from said housing (51) when the display means (4a, 9a, 9b) for the first function and the display means (49) for the second function associated with the bottom (50) go from the second position to the first position.

6. The timepiece according to any one of claims 4 and 5, **characterized in that** the display means (49) for the second function rotate freely relative to the bottom (50) and are driven independently of the index (4a) of the display means (4a, 9a, 9b) for the first function.

7. The timepiece according to any one of the preceding claims, **characterized in that** the elevator mechanism of the retraction means (17) comprises a first crown (40) rotatable around an axis (41), having an outer toothing arranged to cooperate with an actuating organ (31, 32) and at least one inner toothed sector (40a) arranged to actuate inner fingers (44), and a ring (45) positioned inside the first crown (40) and rotatable around said axis (41), said ring (45) comprising rising and falling lateral grooves (46) in which the fingers (44) circulate to raise or lower the ring (45) along said axis (41) when the first crown (40) turns, said ring (45) supporting the bottom (50) to raise or lower the latter part with it.

8. The timepiece according to claims 5 and 7, **characterized in that** said ring (45) supports the bottom (50) and the display means (49) for the second function to raise or lower the latter with it.

9. The timepiece according to claim 3, **characterized in that** it comprises, in the dial (2), a second opening (5) in which display means (6a, 10a, 10b) for a third function appear, said opening (5) being able to be covered by at least one second shutter (10a, 10b) cooperating with the first shutter (9a, 9b) of the first opening (3).

10. The timepiece according to claims 3 and 4, **characterized in that** it also comprises at least one third shutter (13) associated with the display means (49) for the second function and arranged to appear around the dial (2) when the display means (49) for the second function occupy the second position, said third shutter (13) being actuated using the mechanism for actuating the first shutter (9a, 9b).

11. The timepiece according to claims 3 and 7, **characterized in that** the mechanism for actuating the first shutter (9a, 9b) comprises a second (72) and a third (73) crown, secured to the first crown (40) of the elevator mechanism, having toothed sectors, and concentric to said first crown (40), and at least one reverser (74, 75) arranged to cooperate with the second (72) and third (73) crowns on the one hand and with the first shutter (9a, 9b) on the other hand to retract or show said first shutter (9a, 9b) in the first opening (3).

12. The timepiece according to any one of the preceding claims, **characterized in that** it comprises an outer control organ (20) for the retraction means (17).

13. The timepiece according to claims 7 and 12, **characterized in that** it comprises an energy reservoir barrel (16) cooperating with an outer winding organ (20) and arranged to cooperate with the actuating organ (31, 32) of the retraction means (17) to supply them with energy when the outer control organ (20) of the retraction means (17) is actuated.

14. The timepiece according to any one of the preceding claims, **characterized in that** the first function is the monthly date.

15. The timepiece according to claim 4, **characterized in that** the second function is a chronograph.

16. The timepiece according to claim 9, **characterized in that** the third function is a display of the hours and minutes.

## Patentansprüche

1. Uhr (1), die ein Zifferblatt (2) aufweist, das mindestens eine erste Öffnung (3) aufweist, die abwechselnd Anzeigemittel (4a, 9a, 9b) einer ersten Funktion oder mindestens einen Boden (50) erscheinen lässt, wobei die Anzeigemittel (4a, 9a, 9b) der ersten Funktion mindestens einen Index (4a) umfassen, **dadurch gekennzeichnet, dass** die Uhr Rückzugsmittel (17) umfasst, die ausgebildet sind, um mit den Anzeigemitteln (4a, 9a, 9b) der ersten Funktion und dem Boden (50) derart zusammenzuarbeiten, dass die Anzeigemittel (4a, 9a, 9b) der ersten Funktion und der Boden (50) gemeinsam die eine oder die andere einer ersten und zweiten Position einnehmen, wobei die erste Position ist, gemäß der die Anzeigemittel (4a, 9a, 9b) der ersten Funktion in der ersten Öffnung (3) erscheinen, wobei der Boden (50) hinter den Anzeigemitteln (4a, 9a, 9b) der ersten Funktion im Verhältnis zur ersten Öffnung (3) positioniert ist, was der Uhr ein erstes Aussehen verleiht, und die zweite Position ist, gemäß der alle Anzeigemittel (4a, 9a, 9b) der ersten Funktion nicht sichtbar sind, wobei der Boden (50) die erste Öffnung (3) belegt, was der Uhr ein zweites Aussehen verleiht, wobei der Boden (50) eine Aufnahme (51) umfasst, die ausgebildet ist, um den Index (4a) aufzunehmen, wenn die Anzeigemittel (4a, 9a, 9b) der ersten Funktion die zweite Position einnehmen, dass die Rückzugsmittel (17) einen Hebemechanismus umfassen, der ausgebildet ist, um den Boden (50) im Verhältnis zur ersten Öffnung (3) anzunähern und den Index in der Aufnahme (51) zu verdecken, wenn die Anzeigemittel (4a, 9a, 9b) der ersten Funktion und der Boden (50) von der ersten in die zweite Position wechseln, und um den Boden (50) im Verhältnis zur ersten Öffnung (3) zurückzufahren und den Index aus der Aufnahme (51) freizugeben, wenn die Anzeigemittel (4a, 9a, 9b) der ersten Funktion und der Boden (50) von der zweiten in die erste Position wechseln, und dass die Uhr ferner einen Antriebsmechanismus des Index (4a) umfasst, der ausgebildet ist, um den Index (4a) anzutreiben, wenn die Anzeigemittel (4a, 9a, 9b) der ersten Funktion die erste Position einnehmen und um eventuell den Index (4a) weiterhin antreiben zu können, wenn die Anzeigemittel (4a, 9a, 9b) der ersten Funktion die zweite Position einnehmen.

2. Uhr nach Anspruch 1, **dadurch gekennzeichnet, dass** der Antriebsmechanismus des Index (4a) ausgebildet ist, um ebenfalls den Boden (50) derart anzutreiben, dass der Boden (50) in jeder der ersten und zweiten Position dieselbe Bewegung wie der Index (4a) vollführt.

3. Uhr nach einem der vorangehenden Ansprüche, **dadurch gekennzeichnet, dass** die Anzeigemittel (4a, 4b) der ersten Funktion ferner mindestens eine erste Klappe (9a, 9b) umfassen, die Informationen aufweist, die mit der ersten Funktion verbunden sind, und dass die Rückzugsmittel (17) einen Betätigungsmechanismus der ersten Klappe (9a, 9b) umfassen, der ausgebildet ist, um die erste Klappe (9a, 9b) aus der ersten Öffnung (3) zurückzuziehen, wenn die Anzeigemittel (4a, 9a, 9b) der ersten Funktion und der Boden (50) von der ersten in die zweite Position wechseln und um die erste Klappe (9a, 9b) in die erste Öffnung (3) zu positionieren, wenn die Anzeigemittel (4a, 9a, 9b) der ersten Funktion und der Boden von der zweiten in die erste Position wechseln.

4. Uhr nach einem der vorangehenden Ansprüche, **dadurch gekennzeichnet, dass** sie ferner Anzeigemittel (49) einer zweiten Funktion umfasst, wobei diese Mittel dem Boden (50) zugeordnet sind und imstande, in der ersten Öffnung (3) mit dem Boden (50) zu erscheinen, dass die Anzeigemittel (49) der zweiten Funktion mit den Rückzugsmitteln (17) derart zusammenarbeiten, dass die Anzeigemittel (4a, 9a, 9b) der ersten Funktion und die Anzeigemittel (49) der zweiten Funktion, die dem Boden (50) zugeordnet sind, gemeinsam die eine oder die andere der ersten und zweiten Position einnehmen, wobei die erste Position ist, gemäß der die Anzeigemittel (4a, 9a, 9b) der ersten Funktion in der ersten Öffnung (3) erscheinen, wobei die Anzeigemittel (49) der zweiten Funktion und der Boden (50) hinter den Anzeigemitteln (4a, 9a, 9b) der ersten Funktion im Verhältnis zur ersten Öffnung (3) verborgen sind, und die zweite Position ist, gemäß der alle Anzeigemittel (4a, 9a, 9b) der ersten Funktion nicht sichtbar sind, wobei die Anzeigemittel (49) der zweiten Funktion und der Boden (50) die erste Öffnung (3) belegen, und dass die Uhr ferner einen Antriebsmechanismus der Anzeigemittel (49) der zweiten Funktion umfasst, der ausgebildet ist, um die Anzeigemittel (49) der zweiten Funktion anzutreiben, wenn sie die zweite Position einnehmen und eventuell, um die Anzeigemittel (49) der der zweiten Funktion weiter antreiben zu können, wenn sie die erste Position einnehmen.

5. Uhr nach Anspruch 4, **dadurch gekennzeichnet, dass** der Hebemechanismus der Rückzugsmittel (17) ausgebildet ist, um die Anzeigemittel (49) der zweiten Funktion und den Boden (50) im Verhältnis zur ersten Öffnung (3) vorzurücken und den Index (4a) in der Aufnahme (51) des Bodens (50) zu verbergen, wenn die Anzeigemittel (4a, 9a, 9b) der ersten Funktion und die Anzeigemittel (49) der zweiten Funktion, die dem Boden (50) zugeordnet sind, von der ersten in die zweite Position wechseln, und um die Anzeigemittel (49) der zweiten Funktion und den Boden (50) im Verhältnis zur ersten Öffnung (3) zurückzurücken und den Index (4a) aus der Aufnahme (51) freizugeben, wenn die Anzeigemittel (4a, 9a, 9b) der ersten Funktion und die Anzeigemittel (49) der zweiten Funktion, die dem Boden (50) zugeordnet sind, von der zweiten in die erste Position wechseln.

6. Uhr nach einem der Ansprüche 4 und 5, **dadurch gekennzeichnet, dass** die Anzeigemittel (49) der zweiten Funktion im Verhältnis zum Boden (50) frei drehbar sind und unabhängig vom Index (4a) der Anzeigemittel (4a, 9a, 9b) der ersten Funktion angetrieben werden.

7. Uhr nach einem der vorangehenden Ansprüche, **dadurch gekennzeichnet, dass** der Hebemechanismus der Rückzugsmittel (17) eine erste Krone (40) umfasst, die um eine Welle (41) rotierend bewegbar ist, die eine Außenzahnung aufweist, die ausgebildet ist, um mit einem Betätigungsorgan (31, 32) und mindestens einem gezahnten Innensektor (40a) zusammenzuarbeiten, der ausgebildet ist, um Innenfinger (44) zu betätigen, und einen Ring (45), der in der ersten Krone (40) angeordnet ist und um die Welle (41) rotierend bewegbar ist, wobei der Ring (45) aufsteigende und absteigende seitliche Rillen (46) umfasst, in denen die Finger (44) zirkulieren, um den Ring (45) entlang der Welle (41) zu heben oder zu senken, wenn die erste Krone (40) dreht, wobei der Ring (45) den Boden (50) trägt, um ihn mit ihm zu heben oder zu senken.

8. Uhr nach einem der Ansprüche 5 und 7, **dadurch gekennzeichnet, dass** der Ring (45) den Boden (50) trägt und die Anzeigemittel (49) der zweiten Funktion, um sie mit ihm zu haben oder zu senken.

9. Uhr nach Anspruch 3, **dadurch gekennzeichnet, dass** sie im Zifferblatt (2) eine zweite Öffnung (5) umfasst, in der Anzeigemittel (6a, 10a, 10b) einer dritten Funktion erscheinen, wobei die Öffnung (5) imstande ist, von mindestens einer zweiten Klappe (10a, 10b) verschlossen zu sein, die mit der ersten Klappe (9a, 9b) der ersten Öffnung (3) zusammenarbeitet.

10. Uhr nach einem der Ansprüche 3 und 4, **dadurch gekennzeichnet, dass** sie ferner mindestens eine dritte Klappe (13) umfasst, die den Anzeigemitteln (49) der zweiten Funktion zugeordnet ist und ausgebildet, um um das Zifferblatt (2) herum zu erscheinen, wenn die Anzeigemittel (49) der zweiten Funktion die zweite Position einnehmen, wobei die dritte Klappe (13) über den Betätigungsmechanismus der ersten Klappe (9a, 9b) betätigt wird.

11. Uhr nach einem der Ansprüche 3 und 7, **dadurch gekennzeichnet, dass** der Betätigungsmechanismus der ersten Klappe (9a, 9b) eine zweite (72) und eine dritte (73) Krone umfasst, die mit der ersten Krone (40) des Hebemechanismus verbunden sind, die gezahnte und zur ersten Krone (40) konzentrische gezahnte Sektoren aufweisen, und mindestens einen Umschalter (74, 75), der ausgebildet ist, um mit der zweiten (72) und der dritten (73) Krone einerseits und mit der ersten Klappe (9a, 9b) andererseits zusammenzuarbeiten, um die erste Klappe (9a, 9b) zurückzuziehen oder in der ersten Öffnung (3) erscheinen zu lassen.

12. Uhr nach einem der vorangehenden Ansprüche, **dadurch gekennzeichnet, dass** sie ein Steuerorgan (20) außerhalb der Rückzugsmittel (17) umfasst.

13. Uhr nach den Ansprüchen 7 und 12, **dadurch gekennzeichnet, dass** sie ein energiespeicherndes Federhaus (16) umfasst, das mit einem äußeren Aufzugsorgan (20) zusammenarbeitet und ausgebildet ist, um mit dem Betätigungsorgan (31, 32) der Rückzugsmittel (17) zusammenzuarbeiten, um sie mit Energie zu versorgen, wenn das äußere Steuerorgan (20) der Rückzugsmittel (17) betätigt wird.

14. Uhr nach einem der vorangehenden Ansprüche, **dadurch gekennzeichnet, dass** die erste Funktion der Monatstag ist.

15. Uhr nach Anspruch 4, **dadurch gekennzeichnet, dass** die zweite Funktion ein Chronograph ist.

16. Uhr nach Anspruch 9, **dadurch gekennzeichnet, dass** die dritte Funktion eine Stunden- und Minutenanzeige ist.
